# EUROPÄISCHE PATENTSCHRIFT

(11) **EP 3 183 500 B1**
(45) Veröffentlichungstag und Bekanntmachung des Hinweises auf die Patenterteilung: **06.05.2020**
(21) Anmeldenummer: 15748262.1
(22) Anmeldetag: 12.08.2015
(51) Int. Cl.: F24C 7/08

(54) **BEDIENVORRICHTUNG FÜR EIN HAUSHALTSGERÄT MIT STABIL POSITIONIERTEM RINGFÖRMIGEN BEDIENELEMENT-VORDERTEIL**
OPERATING DEVICE FOR A DOMESTIC APPLIANCE HAVING A STABLY POSITIONED ANNULAR OPERATING-ELEMENT FRONT PART
DISPOSITIF DE COMMANDE D'UN APPAREIL MÉNAGER COMPORTANT UNE PARTIE AVANT D'ÉLÉMENT DE COMMANDE POSITIONNÉE DE MANIÈRE STABLE

(30) Priorität: 19.08.2014 DE 102014216389
(43) Veröffentlichungstag der Anmeldung: 28.06.2017
(73) Patentinhaber: BSH Hausgeräte GmbH, 81739 München (DE)
(72) Erfinder: BOTH, Marianne, 81829 München (DE); BRUNN, Stefan, 81377 München (DE); COSTENOBLE, Iris, 83349 Palling (DE); DACHS, Andreas, 84181 Neufraunhofen (DE); GOSS, Ulrich, 81739 München (DE); MARTIN, Bernd, 83371 Stein an der Traun (DE); SACHON, Robert, 80469 München (DE); SORG, Matthias, 83379 Wonneberg (DE)
(86) Internationale Anmeldenummer: PCT/EP2015/068573
(87) Internationale Veröffentlichungsnummer: WO 2016/026754

(56) Entgegenhaltungen:
- EP-A1- 2 687 936
- EP-A2- 1 258 878
- WO-A1-2012/080156
- DE-A1- 1 817 390
- DE-A1- 10 140 505
- DE-A1- 10 255 676

## Beschreibung

Die Erfindung betrifft eine Bedienvorrichtung für ein Haushaltsgerät, mit einem elektronischen Anzeigefeld, und einem Bedienelement, welches zur Einstellung von Betriebsbedingungen des Haushaltsgeräts relativ zum Anzeigefeld bewegbar ist. Des Weiteren betrifft die Erfindung ein Haushaltsgerät mit einer entsprechenden Bedienvorrichtung.

Bedienvorrichtungen für Haushaltsgeräte, beispielsweise Backöfen, Waschmaschinen, Wäschetrockner, Geschirrspüler oder dergleichen, sind in vielfältiger Ausgestaltung bekannt. Hierzu sind berührsensitive Bedienvorrichtungen mit Touchbereichen ebenso bekannt, wie Bedienelemente in Form von Drehschaltern, Drückschaltern, und somit derartigen Bedienelementen, die zur Einstellung von Betriebsbedingungen relativ zu einer Anzeigeeinheit bewegt werden müssen.

Gerade bei derartigen Bedienvorrichtungen mit bewegbaren Bedienelementen ist in Kombination mit elektronischen Anzeigefeldern als Anzeigeeinheiten ein kompakter Aufbau bei gleichzeitig nutzerfreundlicher Bedienbarkeit und intuitiv wahrnehmbarer Informationspräsentation schwierig bis nicht möglich. Die genannten Komponenten müssen separat und auch beabstandet zueinander angeordnet werden. Des Weiteren sind derartige Bedienelemente bekanntermaßen sehr groß und klobig ausgebildet, sodass sie einerseits viel Platz benötigen. Dies sowohl im Hinblick auf die generelle Größe als Knebel und somit Zylinder, als auch im Hinblick auf das Herauserstrecken aus der Bedienvorrichtung nach vorne, um deren Greifen und Drehen bewerkstelligen zu können.

Eine gattungsgemäße Bedienvorrichtung ist aus der WO 2012/080156 A1 bekannt.

Aus der DE 102 55 676 A1 ist ein Bedienknebel bekannt, der eine glockenförmige Ausgestaltung aufweist. Ein drehbares Teil ist über Federn und Rastkugeln mit einem Halteelement verbunden, wobei an einem Mantelbereich eines Zentralteils des drehbaren Elements des Bedienknebels Rastmulden zum Einrasten der Kugeln ausgebildet sind. Darüber hinaus ist aus der EP 1 258 878 A2 eine Bedienvorrichtung bekannt, bei welchem ein ringförmiges Vorderteil auf einen weiteren Ring aufsetzbar ist und eine Kopplung in axialer Richtung gegeben ist, indem kugelförmige Elemente in eine an einer Unterseite des Teilelements des äußeren Rings ausgebildete Vertiefung eintaucht.

Es ist Aufgabe der vorliegenden Erfindung, eine Bedienvorrichtung für ein Haushaltsgerät sowie ein Haushaltsgerät mit einer entsprechenden Bedienvorrichtung zu schaffen, bei welcher bzw. bei welchem ein Vorderteil eines Bedienelements stabiler positioniert ist und dennoch leichtgängig drehbar ist.

Diese Aufgabe wird durch eine Bedienvorrichtung und ein Haushaltsgerät gemäß den unabhängigen Ansprüchen gelöst.

Eine erfindungsgemäße Bedienvorrichtung für ein Haushaltsgerät umfasst ein elektronisches Anzeigefeld und ein Bedienelement, welches zur Einstellung von Betriebsbedingungen des Haushaltsgeräts relativ zum Anzeigefeld bewegbar ist. Das Bedienelement ist mehrteilig ausgebildet und weist einen Gleitring und ein daran anliegendes ringförmiges Vorderteil auf. Ein wesentlicher Gedanke der Erfindung ist darin zu sehen, dass das Vorderteil und der Gleitring mit einer Führung gekoppelt sind und durch die Führung das Vorderteil relativ zum Gleitring geführt drehbar ist. Durch diese Ausgestaltung kann das Vorderteil vor einem Herausfallen gesichert werden und dennoch leichtgängig gedreht werden.

Die Führung weist eine in radialer Richtung des Vorderteils offene Nut auf und umfasst zumindest ein Eingriffselement zum Eingriff in die Nut. Diese ist eine einfache Kopplung zur Sicherung des Vorderteils und ist dennoch dauerhaft funktionssicher und ermöglicht ein ruckfreies Drehen des Vorderteils.

Das Eingriffselement ist in radialer Richtung des Gleitrings und in radialer Richtung des Vorderteils betrachtet federnd ausgebildet. Dies ist dahingehend besonders vorteilhaft, da somit das Koppeln und Entkoppeln zerstörungsfrei ermöglicht ist und des Weiteren auch die Relativbewegung des Vorderteils gegenüber dem Gleitring leichtgängig und ausgleichend erlaubt, ohne dass zu hohe Reibung beim Drehen auftreten würde und somit die Drehbewegung sperrig wäre.

Das Eingriffselement ist im mit der Nut gekoppelten Zustand vorgespannt in der Nut angeordnet, insbesondere radial vorgespannt darin angeordnet. Die spielfreie Führung ist dadurch besonders begünstigt und eine sehr präzise und ortsgenaue Drehbewegung ermöglicht.

Insbesondere ist die Nut am Vorderteil an einer radial inneren Mantelseite des Vorderteils ausgebildet. Die Kopplung und Bewegungsführung ist dadurch verbessert und durch die Schwerkraft bei vertikal orientiertem Vorderteil sitzt das Vorderteil quasi auch auf dem Eingriffselement auf, so dass dies eine tragende bzw. hebende Lagerung des Vorderteils ergibt.

Vorzugsweise weist der Gleitring eine Gleitplatte auf, die in axialer Richtung des Bedienelements betrachtet hinter dem Vorderteil angeordnet ist, wobei der Gleitring einen Haltesteg aufweist, der sich in axialer Richtung überlappend mit dem Vorderteil erstreckt, wobei an dem Haltesteg zumindest ein radial sich erstreckendes Eingriffselement ausgebildet ist, welches sich in radialer Richtung in die Nut erstreckt. Dadurch ist die Kopplung einerseits und die leichtgängige radial und axial wackelfreie Relativbewegung des Vorderteils zum Gleitring besonders erreicht.

Vorzugsweise ist der Gleitring ortsfest an der Bedienblende angeordnet. Insbesondere ist der Gleitring an der Bedienblende angeklebt oder angeschweißt oder heißverstemmt. Dadurch ist die Relativbewegbarkeit des Vorderteils gegenüber dem Gleitring begünstigt und die sehr präzise und spielfreie Führung des Vorderteils erreicht und eine mechanisch stabile und dauerhafte positionssichere Anordnung gegeben.

Das Bedienelement weist ein Vorderteil auf, welches vorzugsweise eine nach innen geneigte Oberseite aufweist. Dieses Vorderteil ist relativ zum Anzeigefeld bewegbar. Durch diese Ausgestaltung im Hinblick auf die Formgebung des Vorderteils einerseits und die Anordnung andererseits ist eine sehr kompakte Bedienvorrichtung gerade im Hinblick auf die Komponenten des elektronischen Anzeigefelds und des Bedienelements gewährleistet.

Durch die Ringform des Vorderteils und insbesondere der nach innen geneigten Oberseite ist die Berührbarkeit und Betätigbarkeit durch einen Finger eines Nutzers in besonderer Leichtgängigkeit und Zielsicherheit gewährleistet. Das Drehen des ringförmigen Vorderteils kann sehr präzise durch einen Nutzer durchgeführt werden.

Es kann auch vorgesehen sein, aber nicht Teil der vorliegenden Erfindung, dass das Vorderteil eine Vollkreisfläche aufweist, die nach innen geneigt ist und somit quasi einen Volltrichter darstellt.

Mit einem elektronischen Anzeigefeld wird insbesondere ein Display verstanden, auf dem Informationen dynamisch wechselnd anzeigbar sind. Dies können Informationen umfassend Buchstaben und/oder Zahlen und/oder Symbole sein.

Das Bedienelement ist grundsätzlich als Ring ausgebildet. Eine Form als voller Zylinder oder dergleichen ist daher nicht mehr vorgesehen. Zum Einen kann dadurch Material eingespart werden und zwar im Hinblick auf das grundsätzliche Bedienprinzip kann dies dahingehend gestaltet werden, dass der im Vergleich zum Stand der Technik an seiner Mantelseite zu greifende Zylinder des Bedienknebels hier nicht mehr vorliegt, sondern gerade die Vorderseite bzw. Oberseite dieses ringförmigen Vorderteils durch einen Nutzer berührt wird und dann dieses Vorderteil gedreht wird. Es wird somit quasi prinzipiell eine andere Fläche zur Berührung durch den Nutzer und der damit dann verbundenen Bewegung des Bedienelements vorgesehen. Durch die Ringform ergibt sich diesbezüglich eine sehr geeignete Form dahingehend, dass ein Bedienelement bereitgestellt wird, welches einen relativ großen Durchmesser hat. Dieser kann größer sein als herkömmliche zylinderförmige Bedienknebel. Gerade durch die ringförmige Ausgestaltung des Vorderteils und die vorgesehene Berührung an der Oberseite kann dann auch das erfindungsgemäße Bedienelement sehr exakt in eine gewünschte Drehstellung zur Einstellung von gewünschten Betriebsbedingungen gebracht werden. Derartiges ist mit herkömmlichen zylinderförmigen Bedienelementen nicht möglich. Denn zum Einen ist die diesbezügliche Drehbarkeit bei Berührung lediglich an der Vorderseite dieses Hohlzylinders schwierig und mechanisch mit größerer Kraft verbunden und bewirkt darüber hinaus keine Leichtgängigkeit und bedingt Fehleinstellungen. Diesbezüglich sind die herkömmlichen zylinderförmigen Bedienknebel so konzipiert, dass sie mit ihrem Durchmesser kleiner ausgestaltet sind, sodass die Vorderseite derartiger zylinderförmiger Bedienknebel auch relativ klein ist und im Hinblick auf die Berührung mit einem Finger aufgrund der Kraftpfade dann auch nur sehr schwer oder gar nicht gedreht werden können.

Vorzugsweise ist das Bedienelement als Drehwähler ausgebildet. Dies bedeutet, dass durch Einstellen verschiedener Drehstellungen die dann zugeordneten und gewünschten Betriebsbedingungen ausgewählt und/oder eingestellt werden können.

Unter der Einstellung von Betriebsbedingungen ist allgemein sowohl die Auswahl von Funktionsteileinheiten eines Haushaltsgeräts als auch das Einstellen von Werten von Betriebsparametern dieser Funktionsteileinheiten umfasst. Beispielsweise kann bei einem Backofen als Funktionsteileinheit der Betrieb des Garraums oder einer Kochzone vorgesehen sein. Darüber hinaus kann eine Einstellung eines Betriebsparameters, beispielsweise der Temperatur, der Kochzone oder des Garraums entsprechend durchgeführt werden.

Das ringförmige Vorderteil sitzt insbesondere berührend auf dem Gleitring auf. Der Gleitring ist aus einem spezifischen Material gefertigt, welches die Bewegbarkeit des ringförmigen Vorderteils mit möglichst wenig Reibung begünstigt. Dadurch ist eine besonders leichtgängige und nutzerfreundliche Drehung des Vorderteils möglich. Im Hinblick auf die Materialausgestaltung des Gleitrings können herkömmliche und bekannte Polymermaterialien vorgesehen sein, die besonders geringe Reibung aufweisen.

Vorzugsweise ist vorgesehen, dass das als Ring ausgebildete Bedienelement Magnete aufweist, wobei in Wechselwirkung der Magnete mit feststehenden Metallelementen, insbesondere einer ringförmigen Metallspinne, abhängig von einer Relativbewegung des Rings, insbesondere des ringförmigen Vorderteils, zu den Metallelementen eine zugeordnete Betriebseinstellung des Haushaltsgeräts erfassbar ist. Die Magnete können vorzugsweise auf der Rückseite des Vorderteils angebracht bzw. darin eingebettet sein. Die Drehstellung dieses Vorderteils relativ zu den Metallelementen, insbesondere der ringförmigen Metallspinne, kann somit aufgrund dieser Wechselwirkung detektiert und durch eine Steuereinheit der Bedienvorrichtung ausgewertet werden.

Besonders vorteilhaft ist vorgesehen, dass die Metallelemente an der Rückseite einer das Anzeigefeld zumindest bereichsweise frontseitig bedeckenden Abdeckung angeordnet sind.

Im Hinblick auf die Metallspinne, die vorzugsweise einstückig ausgebildet ist, ist der Durchmesser vorzugsweise im Wesentlichen entsprechend dem Durchmesser des Gleitrings und/oder des ringförmigen Vorderteils.

Die Metallspinne weist vorzugsweise eine Dicke kleiner 1 mm, vorzugsweise 0,7 mm auf. Sie ist vorzugsweise in einer Vertiefung an der Rückseite der Abdeckung eingebettet bzw. angeordnet. Die flachbauende Ausgestaltung der Bedienvorrichtung wird dadurch begünstigt. Zum anderen ist die Metallspinne dadurch positionssicher und mechanisch stabil gehalten.

Vorzugsweise ist vorgesehen, dass das als Ring ausgebildete Bedienelement zumindest bereichsweise für Licht im für den Menschen sichtbaren Spektralbereich durchlässig ausgebildet ist. Durch eine derartige Ausgestaltung können zusätzliche optische Informationen an einen Nutzer weitergegeben werden. Neben der Kenntlichmachung des Bedienelements für einen Nutzer im Hinblick auf die generelle Position des Bedienelements in der Bedienvorrichtung kann dadurch auch darüber hinaus eine Betriebsbedingung individuell optisch angezeigt werden. Es kann vorgesehen sein, dass das ringförmige Vorderteil vollständig hinterleuchtbar ist, oder dass nur Ringabschnitte entsprechend hinterleuchtbar sind.

Vorzugsweise ist vorgesehen, dass das Bedienelement in einer vor dem Anzeigefeld angeordneten plattenförmigen, insbesondere für das Licht des Anzeigefelds durchlässigen, Abdeckung eingebettet ist. Diese Abdeckung ist daher mulifunktionell, da sie zum Einen als Träger für das Bedienelement fungiert und dieses Bedienelement bauraumminimiert aufnimmt. Zum Anderen dient es als Schutz für das Anzeigefeld, sodass dieses vor Verschleiß oder Beschädigung geschützt wird. Durch die lichtdurchlässige Ausgestaltung kann auch hier im Hinblick auf die Flächenausmaße eine besonders bauraumminimierte Anordnung bereitgestellt werden.

Vorzugsweise ist vorgesehen, dass das ringförmige Vorderteil, insbesondere zumindest sein Außenrand, über die Oberseite der Abdeckung erhaben übersteht, insbesondere kleiner 1,5 mm, insbesondere kleiner 1 mm übersteht. Dies ist eine besonders hervorzuhebende vorteilhafte Ausgestaltung. Denn gerade in Verbindung mit der trichterförmigen Oberseite des ringförmigen Vorderteils bzw. der schräg nach innen geneigten Oberseite und diesem geringfügigen Überstehen des Außenrands kann zum einen ein besonders sicheres Greifen und Berühren des Bedienelements gewährleistet werden. Zum anderen kann dadurch vermieden werden, dass mit dem Finger nicht ungewollt zu sehr an der Außenseite der Abdeckung mit dem Finger entlanggestreift wird. Dadurch können unerwünschte Verschmutzungen dieser Außenseite einerseits und ein ungewolltes Abrutschen des Fingers von der Oberseite des ringförmigen Vorderteils des Bedienelements vermieden werden. Die Bewegungsführung ist durch diese Ausgestaltung des Bedienelements besonders begünstigt und nutzerfreundlich.

Nicht zuletzt darf in diesem Zusammenhang erwähnt werden, dass durch diese Einbettung des Vorderteils und diesen minimalen Überstand nur des äußeren Rands dieses ringförmigen Vorderteils auch im Hinblick auf den Aufbau der Bedienvorrichtung bzw. dessen Bauraumtiefe besonders minimiert ist.

Vorzugsweise ist das als Ring ausgebildete Bedienelement in einer in axialer Richtung nach vorne offenen Nut in der Vorderseite der Abdeckung angeordnet. Dies bedeutet, dass insbesondere das ringförmige Vorderteil und der Gleitring in dieser frontseitigen Nut angeordnet sind. Auch dadurch kann deren Positionierung mechanisch begünstigt werden und gerade im Hinblick auf die relative Drehbewegung besonders gut geführt werden.

Vorzugsweise ist vorgesehen, dass auf der Außenseite bzw. Vorderseite dieser Abdeckung eine Nut ausgebildet ist, in der der Gleitring und das ringförmige Vorderteil versenkt angeordnet sind. Vorzugsweise deckungsgleich ist auf der Rückseite dieser Abdeckung eine Nut ausgebildet, in der die Metallspinne positioniert ist. Insbesondere kann bei einer ersten Ausführung vorgesehen sein, dass zwischen den beiden Nuten und somit auch zwischen der Metallspinne und dem Gleitring noch Material der Abdeckung dazwischen ist.

In einer alternativen Ausführung kann vorgesehen sein, dass die Abdeckung eine vollständig durchgängige Aussparung aufweist. In diese Lochaussparung können dann die genannten Bauteile des Bedienelements eingebracht werden und es kann eine hintere Abdeckung, beispielsweise ein Blech oder ein Kunststoffteil vorgesehen sein, welches die Konstruktion von hinten dann verschließt. Ebenso kann vorgesehen sein, dass ein weiteres entsprechendes Glasteil dann in dieses Loch eingebracht und befestigt wird, wobei dann darin die genannten Bauteile des Bedienelements angeordnet sind.

Neben der bereits genannten mehrteiligen Ausgestaltung des Bedienelements kann jedoch auch eine einstückige bzw. einteilige Ausführung vorgesehen sein, die aber nicht Teil der vorliegenden Erfindung ist.

Auch hier kann eine bereits oben angesprochene Möglichkeit der Hinterleuchtung vorgesehen sein, wobei dann in dem Ring entsprechende dünnere Ringe oder Ringabschnitte, Punkte oder Segmente optisch anzeigbar wären. Dadurch können Hinweise auf eine Einstellung eines Betriebs oder den Ablauf eines Programms des Geräts gegeben werden. Dies könnte auch innerhalb oder außerhalb des Rings oder digital im Anzeigefeld angezeigt werden bzw. optisch dargestellt werden.

Vorzugsweise ist vorgesehen, dass die Abdeckung eine Glasplatte ist. Diese weist insbesondere eine Dicke kleiner 10 mm, insbesondere kleiner 8 mm, vorzugsweise zwischen 6 mm und 4 mm auf. Durch diese Dicke wird einerseits die ausreichende mechanische Stabilität für die Einbettung der Komponenten des Bedienelements geschaffen, andererseits eine dennoch so dünne Ausgestaltung ermöglicht, dass zum Einen eine gute Durchlässigkeit der optischen Signale des Anzeigefeldes ermöglicht ist und die Bautiefe der Abdeckung minimiert ist.

Vorzugsweise ist vorgesehen, dass die Oberseite des ringförmigen Vorderteils des Bedienelements aus Metall ist. Es kann hier beispielsweise eine Metallschicht aufgebracht sein. Es kann jedoch auch vorgesehen sein, dass das Vorderteil vollständig aus Metall ist. Bei einer Ausgestaltung mit einer metallischen Oberseite wird einerseits ein hochwertiger Eindruck vermittelt, andererseits geringer Verschleiß gewährleistet.

Vorzugsweise ist vorgesehen, dass das bewegbare Bedienelement zumindest bereichsweise innerhalb des Flächenbereichs des elektronischen Anzeigefelds angeordnet ist. Die freie Bewegbarkeit des Bedienelements einerseits und die dennoch multiple und digitale bzw. dynamisch wechselnde Anzeige von Informationen auf dem elektronischen Anzeigefeld sehr nah benachbart zu dem Bedienelement kann dadurch erreicht werden.

Vorzugsweise ist vorgesehen, dass an zumindest einem Feldbereich des Anzeigefelds die anzuzeigende Information abhängig von der Bewegung des Bedienelements veränderbar ist. So können in diesem Zusammenhang unterschiedliche Menüoberflächen auf dem elektronischen Anzeigefeld dargestellt werden. Die Menüoberflächen können abhängig von der Drehstellung des Bedienelements angewählt und ausgewählt werden. Es kann auch vorgesehen sein, dass dann die grundsätzlich angezeigten Menüoberflächen mit weiteren Menüinhalten bei einer Anwahl durch eine spezifische Drehstellung des Bedienelements angezeigt werden. Vorzugsweise ist vorgesehen, dass eine anzuzeigende Menüoberfläche auf dem Anzeigefeld um das Bedienelement herum anzeigbar ist bzw. angezeigt ist.

Des Weiteren betrifft die Erfindung ein Haushaltsgerät mit einer erfindungsgemäßen Bedienvorrichtung oder einer vorteilhaften Ausgestaltung davon. Das Haushaltsgerät ist insbesondere zur Zubereitung von Lebensmitteln oder zur Pflege von Wäschestücken oder zur Reinigung von Geschirr ausgebildet. Beispielhafte Haushaltsgeräte können in diesem Zusammenhang ein Backofen, eine Waschmaschine, ein Wäschetrockner, ein Geschirrspüler, ein Kühlschrank, eine Gefriertruhe oder dergleichen sein.

Weitere Merkmale der Erfindung ergeben sich aus den Ansprüchen, den Figuren und der Figurenbeschreibung. Die vorstehend in der Beschreibung genannten Merkmale und Merkmalskombinationen als auch die nur in den Figuren alleine gezeigten Merkmale und Merkmalskombinationen und/oder die nur in der Figurenbeschreibung genannten Merkmale und Merkmalskombinationen sind nicht nur in der jeweils angegeben Kombination, sondern auch in anderen Kombinationen oder in Alleinstellung verwendbar, ohne den Rahmen der Erfindung zu verlassen.

Ausführungsbeispiele der Erfindung werden nachfolgend anhand schematischer Zeichnungen näher erläutert. Es zeigen:
- Fig. 1: eine schematische perspektivische Darstellung eines Ausführungsbeispiels eines erfindungsgemäßen Haushaltsgeräts;
- Fig. 2: eine schematische Frontansicht eines Ausführungsbeispiels einer erfindungsgemäßen Bedienvorrichtung;
- Fig. 3: eine Schnittdarstellung durch Teilkomponenten der Bedienvorrichtung gemäß der Darstellung in Fig. 2;
- Fig. 4: eine Explosionsdarstellung der Abbildung in Fig. 3; und
- Fig. 5: eine Schnittdarstellung der Bedienvorrichtung gemäß Fig. 2.

In den Figuren werden gleiche oder funktionsgleiche Elemente mit den gleichen Bezugszeichen versehen.

In Fig. 1 ist in vereinfachter schematischer Darstellung ein als Backofen 1 ausgebildetes Haushaltsgerät dargestellt. Der Backofen 1 umfasst vier Kochzonen 2, 3, 4 und 5 und einen Garraum 6, der durch eine Tür 7, die an der Außenseite einen Griff 8 aufweist, verschließbar ist. Im Ausführungsbeispiel oberhalb der Tür 7 angeordnet ist eine Bedienblende 9 mit einer Bedienvorrichtung 10. Sowohl die Position als auch die Ausgestaltung der Bedienblende 9 ist lediglich beispielhaft.

In Fig. 2 ist in vereinfachter Darstellung eine Frontansicht eines Ausführungsbeispiels der Bedienvorrichtung 10 gezeigt. Die Bedienvorrichtung 10 umfasst ein elektronisches Anzeigefeld 11, welches als Display ausgebildet ist. Auf dem Anzeigefeld 11, welches flächenmäßig durch den Rand bzw. die Begrenzung 12 begrenzt ist, die im Ausführungsbeispiel rechteckig ausgestaltet ist, können Informationen dynamisch veränderbar angezeigt werden. Auf einem derartigen Bildschirm können unterschiedliche Informationen in Form von Buchstaben und/oder Zahlen und/oder Symbolen angezeigt werden.

Die Bedienvorrichtung 10 umfasst darüber hinaus ein Bedienelement 13, welches im Ausführungsbeispiel ein Drehwähler ist. Wie aus der Darstellung in Fig. 2 zu erkennen ist, ist der Drehwähler 13 mit seinen von vorne betrachteten in die Figurenebene projizierten Flächenausmaßen vollständig innerhalb der Fläche 12a mit der Begrenzung 12 des elektronischen Anzeigefelds 11 angeordnet. Er ist somit quasi in die flächigen Ausmaße des Anzeigefelds 11 vollständig eingebettet positioniert. Das Bedienelement 13 ist aufgrund seiner Ausgestaltung als Drehwähler relativ zum Anzeigefeld 11 bewegbar. Durch Drehen des Bedienelements 13 werden die damit verbundenen Betriebsbedingungen des Backofens 1 eingestellt. Wie zu erkennen ist, ist benachbart und zumindest in Ringabschnitten um das ringförmige Bedienelement 13 herum eine Informationsdarstellung ausgebildet, die in Fig. 2 in Form von Symbolen 14 erfolgt. Die Symbole 14 sind in ihrer Anzahl lediglich beispielhaft angegeben. Es kann auch vorgesehen sein, dass anstatt der Symbole 14 Zahlen und/oder Buchstaben angezeigt sind. Die Informationen um das ringförmige Bedienelement 13 herum stellen in alternativer Ausführung beispielsweise auch Menüoberflächen dar, die dann eine gewisse Ordnerstruktur definieren. Die dann angezeigten Informationen können beispielsweise einen Begriff für einen Ordner, in dem dann weitere Informationen enthalten sind, darstellen. Wird dann ein derartiger Ordner durch Anwählen in Gestaltung des Drehens des Bedienelements 13 ausgewählt, kann der Menüinhalt weiter detaillierter angezeigt werden.

Wie im Ausführungsbeispiel gemäß Fig. 2 zu erkennen ist, sind außerhalb der Fläche 12a mit der Begrenzung 12 des Anzeigefelds 11 zwei Bedienteile 16a und 16b ausgebildet. Diese Bedienteile 16a und 16b sind im Ausführungsbeispiel als berührsensitive Bedienfelder ausgebildet. Sie können einerseits beispielsweise ein Ein- und Ausschalten des Backofens 1 funktionell umfassen. Zusätzlich oder anstatt dazu kann auch vorgesehen sein, dass zumindest eines der Bedienteile 16a oder 16b zur Einstellung einer Informationstiefe eines auf dem Anzeigefeld 11 anzuzeigenden Menüinhalts ausgebildet ist. Dies bedeutet, dass die Informationen, wie sie in Fig. 2 als Symbole 14 oder als Menüoberbegriffe einer Menüoberfläche dargestellt sind, durch eines der Bedienteile 16a oder 16b veränderbar sind. Gegebenenfalls kann damit eingestellt werden, dass ein anzuzeigender Begriff für einen Ordner nicht der übergeordnete Gesamtordner ist, sondern bereits eine tiefere Ordnerstruktur darstellt und beispielsweise als Grundeinstellung ein Unterordner angezeigt ist.

Es kann auch vorgesehen sein, dass das Bedienteil 16a und/oder 16b innerhalb der Fläche 12a mit der Begrenzung 12 des Anzeigefelds 11 angeordnet ist.

In Fig. 3 ist in einer perspektivischen Darstellung die in Fig. 2 angedeutete Abdeckung 15 in Form einer Glasplatte teilweise gezeigt. Die Abdeckung 15 ist im Bereich des Bedienelements 13 geschnitten gezeigt. Das Bedienelement 13 ist in Explosionsdarstellung gezeigt. Wie zu erkennen ist, ist das Bedienelement 13 mehrteilig aufgebaut, es umfasst ein ringförmiges Vorderteil 17, welches eine Frontseite bzw. Oberseite 18 aufweist. Die Oberseite 18 ist schräg geneigt nach innen, sodass die Oberseite 18 quasi eine Trichterform des Vorderteils 17 ergibt. Die Schrägneigung nach innen ist vorzugsweise zwischen 3° und 15° gegenüber der Ebene, in der sich das ringförmige Vorderteil 17 erstreckt. Im Ausführungsbeispiel ist das Vorderteil 17 einstückig als Aluminiumbauteil ausgebildet.

Das Bedienelement 13 umfasst darüber hinaus einen Gleitring 19, der in Richtung einer Längsachse A des Bedienelements 13 unter bzw. hinter dem Vorderteil 17 angeordnet ist. Er ist ebenfalls einstückig ausgebildet und aus einem besonders reibungsarmen Material hergestellt. Das Vorderteil 17 ist relativ zum Gleitring 19 drehbar. Der Gleitring 19 ist ortsfest und somit fixiert an der Bedienblende 9 angeordnet, insbesondere angeklebt oder durch Ultraschallschweißen oder durch Heißstemmen daran zerstörungsfrei unlösbar befestigt.

Der Gleitring 19 und das Vorderteil 17 sind in einer in einer Außenseite 21 der Abdeckung 15 ausgebildeten Ringnut 22 gehalten, wobei der Gleitring 19 mit einer Gleitplatte 19a (Fig. 5) vorzugsweise an einem Nutboden 20 der in axialer Richtung und somit in Richtung der Achse A des Bedienelements 13 betrachtet nach vorne axial offenen Nut 22 anliegend angeordnet ist.

Durch Magnete, die beispielsweise auch in Mehrzahl äquidistant in Umlaufrichtung des Vorderteils 17 an diesem angeordnet sein können, wird die Drehstellung relativ zu einer ortsfesten Metallspinne 23 erfasst. Die Metallspinne 23 ist gemäß der Darstellung in Fig. 3 ebenfalls als Ring ausgebildet, der eine Dicke von etwa 0,7 mm aufweist.

Vorzugsweise ist vorgesehen, dass auf einer Rückseite 24 der Abdeckung 15 ebenfalls eine Ringnut ausgebildet ist, in der die Metallspinne 23 angeordnet ist. Im Hinblick auf die Begrifflichkeit Metallspinne wird dabei die Ringform mit den spinnenartigen bzw. zackenartigen Erhebungen und/oder radialen Erstreckungen umfasst.

Zwischen der Nut 22 und der auf der Rückseite 24 ausgebildeten Nut 26 (Fig. 4) für die Metallspinne 23 ist weiterhin Material der Abdeckung 15 und somit Glasmaterial vorhanden, sodass diesbezüglich kein durchgängiges Loch bzw. keine durchgängige Aussparung ausgebildet ist.

Die Dicke D der Abdeckung 15, welche insbesondere eine rechteckige Glasplatte darstellt, beträgt im Ausführungsbeispiel 4 mm.

Es kann auch vorgesehen sein, dass das Vorderteil 17 und der Gleitring 19 zumindest bereichsweise für Licht im für den Menschen sichtbaren Spektralbereich durchlässig ausgebildet ist. Dadurch können Hinterleuchtungen von zumindest Ringabschnitten des Vorderteils 17 und des Gleitrings 19 erfolgen.

Mittels einer nicht gezeigten Steuereinheit kann die Drehstellung des Gleitrings 19 und des Vorderteils 17 relativ zur Metallspinne 23 detektiert werden und da durch die spezifische Drehstellung und somit die relative Stellung zur Abdeckung 15 und somit auch zum Anzeigefeld 11 erfasst und die zugeordnete Betriebsbedingungseinstellung erkannt und durchgeführt werden.

In Fig. 4 ist die Darstellung in Fig. 3 in zusammengesetzten Zustand gezeigt. Es ist dabei zu erkennen, dass ein Außenrand 25 des ringförmigen Vorderteils 17 gegenüber der Außenseite 21 etwa 0.5 mm übersteht. Die schräg nach innen und unten verlaufende Oberseite 18 ist ebenfalls zu erkennen. Darüber hinaus ist auch die Nut 26 für die Metallspinne 23 gezeigt. Im Hinblick auf einen Innenrand bzw. einer radial inneren Mantelfläche 27 des ringförmigen Vorderteils 17 kann dieser bündig mit der Außenseite 21 sein. Aufgrund der nach innen schräg nach unten verlaufenden Oberseite 18 ist dann vorgesehen, dass dieser von dem Bedienelement 13 umschlossene Teilbereich der Außenseite 21 nach unten versetzt gegenüber dem außerhalb des ringförmigen Vorderteils 17 ausgebildeten Bereich der Außenseite 21 ist. Es kann jedoch auch vorgesehen sein, dass dieser Innenrand 27 ebenfalls leicht überstehend gegenüber diesem von dem Vorderteil 17 umschlossenen Teilbereich der Außenseite 21 angeordnet ist. Die Abdeckung 15 ist zumindest bereichsweise vor dem elektronischen Anzeigefeld 11 angeordnet und für die optischen Signale und Informationen des Anzeigefelds 11 durchlässig.

Vorzugsweise ist der von dem ringförmigen Bedienelement 13 umschlossene Teilbereich der Außenseite 21 auch als Anzeigebereich des Anzeigefelds 11 ausgebildet.

Wie bereits oben kurz erwähnt, ist das Vorderteil 17 relativ zum Gleitring 19 drehbar. Das Vorderteil 17 und der Gleitring 19 sind gemäß der Darstellung in Fig. 5, die eine Schnittdarstellung entlang der Schnittlinie V-V in Fig. 2 zeigt, durch eine Führung 28 gekoppelt. Dadurch ist das Vorderteil 17 relativ zum Gleitring 19 geführt drehbar. Durch die Führung ist darüber hinaus erreicht, dass sich das Vorderteil 17 nicht unerwünscht vom Gleitring 19 lösen kann und somit auch nicht unerwünscht herausfallen kann, was insbesondere Vorteile beim Transport der Bedienvorrichtung 10 aufweist.

Die Führung 28 umfasst eine in radialer Richtung des Bedienelements 13 und somit auch in radialer Richtung des Vorderteils 17 betrachtet offene Nut 29, die in dieser radialen Richtung nach innen hin offen ist. Dies bedeutet, dass die Nut 29 somit derart orientiert ist, dass sie in axialer Richtung und somit in Richtung der Achse A (Fig. 3) geschlossen ist und in der dazu senkrechten radialen Richtung ihre Öffnung bzw. ihre Zugänglichkeit aufweist. Im Ausführungsbeispiel ist diese radial offene Nut 29 an der in radialer Richtung betrachtet weiter innenliegenden Mantelseite 27 des Vorderteils 17 ausgebildet.

Darüber hinaus umfasst die Führung 28 auch noch zumindest ein Eingriffselement 30. Das Eingriffselement 30 kann ein in Umlaufrichtung um die Achse A teilweise ausgebildetes Element sein, es kann jedoch auch ein vollständig umlaufendes Eingriffselement sein.

Das Eingriffselement 30 ist integral am Gleitring 19 ausgebildet. Der Gleitring 19 umfasst dazu neben einer Gleitplatte 19a einen daran angeordneten Haltesteg 19b, an dem wiederum dann dieses Eingriffselement 30 angeformt ist. Das Eingriffselement 30 erstreckt sich gegenüber dem Haltesteg 19b im Ausführungsbeispiel in radialer Richtung des Bedienelements 13 weiter nach außen, so dass es in die diesbezüglich zugewandte offene Nut 29 eingreifen kann bzw. sich dahin hineinerstreckt.

Das Eingriffselement 30 ist bevorzugt federnd ausgebildet und somit insbesondere in radialer Richtung elastisch verformbar. Insbesondere ist vorgesehen, dass das Eingriffselement 30 im mit der Nut 29 gekoppelten Zustand vorgespannt darin angeordnet ist, insbesondere radial darin vorgespannt angeordnet ist.

Wie aus der Darstellung in Fig. 5 zu erkennen ist, ist die Gleitplatte 19a in axialer Richtung betrachtet hinter dem Vorderteil 17 bei frontseitiger Betrachtung der Bedienvorrichtung 10 angeordnet und das Vorderteil 17 liegt an einer Gleitfläche 19c dieser Gleitplatte 19a an. Diese Gleitfläche 19c kann eben sein oder kann auch genoppt ausgebildet sein.

Das Bedienelement 13 ist in der Bedienblende 9 geführt und wird dort nahezu spielfrei zentriert und gehalten. Dies betrifft insbesondere das Vorderteil 17. Vorzugsweise ist eine im Hinblick auf eine leichtgängige Bewegungsführung geeignete Werkstoffpaarung zwischen der Gleitplatte 19a und dem Vorderteil 17, insbesondere einem an der Gleitplatte 19a direkt anliegenden Rückelement 17a des Vorderteils 17 ausgebildet.

Darüber hinaus können dadurch auch Durchbrüche in der Gleitplatte 19a zur Erzeugung des oder der Eingriffselemente 30 gestaltet werden, ohne die Sicherheitsanforderungen, beispielsweise die Zugänglichkeit zu spannungsführenden Teilen, beeinträchtigen.

Vorzugsweise ist ein Formschluss zwischen dem Eingriffselement 30 und der Nut 29 ausgebildet und darüber hinaus auch ein Formschluss zwischen der Gleitfläche 19c und dem Rückelement 17a realisiert. Das Maß des Formschlusses in radialer Richtung ist bevorzugt so ausgebildet, dass eine Spielfreiheit erreicht ist und zum anderen die Bedienung des Rings durch den Nutzer leichtgängig ermöglicht wird. Das Maß des Formschlusses in axialer Richtung ist insbesondere so ausgebildet, dass Abzugskräfte groß genug sind, damit das Vorderteil 17 auch bei Relativbewegungen der Bedienblende 9 oder beim Transport sicher am Gerät 1 gehalten wird und klein genug sind, um das Vorderteil 17, beispielsweise zu Reinigungszwecken, entnehmen zu können.

Es kann auch vorgesehen sein, dass die Nut 29 an dem Gleitring 19 ausgebildet ist und insbesondere an der Mantelseite 27 ein radial dann nach innen stehendes Eingriffselement 30 ausgebildet ist, so dass im Vergleich zur Darstellung in Fig. 5 die inverse Ausgestaltung realisiert ist.

### Bezugszeichenliste

- 1: Haushaltsgerät
- 2: Kochzone
- 3: Kochzone
- 4: Kochzone
- 5: Kochzone
- 6: Garraum
- 7: Tür
- 8: Griff
- 9: Bedienblende
- 10: Bedienvorrichtung
- 11: Anzeigefeld
- 12: Begrenzung bzw. Rand
- 12a: Flächenbereich
- 13: Bedienelement
- 14: Symbole
- 15: Abdeckung
- 16a, 16b: Bedienteile
- 17: Vorderteil
- 17a: Rückelement
- 18: Oberseite
- 19: Gleitring
- 19a: Gleitplatte
- 19b: Haltesteg
- 19c: Gleitfläche
- 20: Nutboden
- 21: Außenseite
- 22: Nut
- 23: Metallspinne
- 24: Rückseite
- 25: Außenrand
- 26: Nut
- 27: Mantelseite
- 28: Führung
- 29: Nut
- 30: Eingriffselement

## Patentansprüche

1. Bedienvorrichtung (10) für ein Haushaltsgerät (1), mit einem elektronischen Anzeigefeld (11), und einem Bedienelement (13), welches zur Einstellung von Betriebsbedingungen des Haushaltsgeräts (1) relativ zum Anzeigefeld (11) bewegbar ist, wobei das Bedienelement (13) mehrteilig ausgebildet ist und einen Gleitring (19) und ein daran anliegendes ringförmiges Vorderteil (17) aufweist, wobei das Bedienelement (13) als Ring ausgebildet ist, **dadurch gekennzeichnet, dass** das Vorderteil (17) und der Gleitring (19) mit einer Führung (28) gekoppelt sind und durch die Führung (28) das Vorderteil (17) relativ zum Gleitring (19) geführt drehbar ist, wobei die Führung (28) eine in radialer Richtung des Bedienelements (13) offene Nut (29) und zumindest ein Eingriffselement (30) aufweist, wobei das Eingriffselement (30) in radialer Richtung des Gleitrings (19) und des Vorderteils (17) federnd ausgebildet ist und das Eingriffselement (30) im mit der Nut (29) gekoppelten Zustand vorgespannt darin angeordnet ist, insbesondere radial vorgespannt darin angeordnet ist.

2. Bedienvorrichtung (10) nach Anspruch 1, **dadurch gekennzeichnet, dass** die Nut (29) am Vorderteil (17) an einer radial inneren Mantelseite (27) des Vorderteils (17) ausgebildet ist.

3. Bedienvorrichtung (10) nach einem der vorhergehenden Ansprüche, **dadurch gekennzeichnet, dass** der Gleitring (19) eine Gleitplatte (19a) aufweist, die in axialer Richtung des Bedienelements (13) hinter dem Vorderteil (17) angeordnet ist, und einen Haltesteg (19b) aufweist, der sich in axialer Richtung überlappend mit dem Vorderteil (17) erstreckt, wobei an dem Haltesteg (19b) zumindest das radial sich erstreckende Eingriffselement (30) ausgebildet ist und sich in radialer Richtung in die Nut (29) erstreckt.

4. Bedienvorrichtung (10) nach einem der vorhergehenden Ansprüche, **dadurch gekennzeichnet, dass** der Gleitring (19) ortsfest an einer Bedienblende (9) angeordnet ist.

5. Bedienvorrichtung (10) nach einem der vorhergehenden Ansprüche, **dadurch gekennzeichnet, dass** das Bedienelement (13) als Drehwähler ausgebildet ist.

6. Bedienvorrichtung (1) nach einem der vorhergehenden Ansprüche, **dadurch gekennzeichnet, dass** das Vorderteil (17) eine dem Gleitring (19) abgewandte Oberseite (18) aufweist, die gegenüber einer Ebene, in der sich das Vorderteil (17) erstreckt, nach innen geneigt ist.

7. Bedienvorrichtung (1) nach einem der vorhergehenden Ansprüche, **dadurch gekennzeichnet, dass** das Bedienelement (13) Magnete aufweist, wobei in Wechselwirkung der Magnete mit feststehenden Metallelementen, insbesondere einer ringförmigen Metallspinne (23), abhängig von einer Relativbewegung des Bedienelements (13), insbesondere des ringförmigen Vorderteils (17), zu den Metallelementen eine zugeordnete Betriebseinstellung des Haushaltsgeräts (1) erfassbar ist.

8. Bedienvorrichtung (1) nach Anspruch 7, **dadurch gekennzeichnet, dass** die Magnete auf der Rückseite des Vorderteils (17) angebracht sind, insbesondere darin eingebettet sind.

9. Bedienvorrichtung (1) nach Anspruch 7 oder 8, **dadurch gekennzeichnet, dass** die feststehenden Metallelemente eine ringförmige Metallspinne (23) sind, deren Durchmesser im Wesentlichen dem Durchmesser des Gleitrings (19) und/oder des ringförmigen Vorderteils (17) entspricht.

10. Bedienvorrichtung (1) nach einem der vorhergehenden Ansprüche, **dadurch gekennzeichnet, dass** das Bedienelement (13) in einer vor dem Anzeigefeld (11) angeordneten plattenförmigen, insbesondere für das Licht des Anzeigefelds (11) durchlässigen, Abdeckung (15) eingebettet ist.

11. Bedienvorrichtung (1) nach Anspruch 10, **dadurch gekennzeichnet, dass** das ringförmige Vorderteil (17), insbesondere zumindest sein Außenrand, über eine Außenseite (21) der Abdeckung (15) erhaben übersteht, insbesondere kleiner 1,5 mm, insbesondere kleiner 1 mm übersteht.

12. Bedienvorrichtung (1) nach einem der vorhergehenden Ansprüche, **dadurch gekennzeichnet, dass** das Eingriffselement (30) integral am Gleitring (19) ausgebildet ist.

13. Haushaltsgerät (1) mit einer Bedienvorrichtung (10) nach einem der vorhergehenden Ansprüche.

## Claims

1. Operating device (10) for a household appliance (1), with an electronic display field (11) and an operating element (13), which can be moved in relation to the display field (11) in order to set operating conditions of the household appliance (1), wherein the operating element (13) is embodied with multiple parts and has a sliding ring (19) and a ring-shaped front part (17) resting thereon, wherein the operating element (13) is embodied as a ring, **characterised in that** the front part (17) and the sliding ring (19) are coupled to a guide (28) and by means of the guide (28) the front part (17) can be rotated in a guided manner in relation to the sliding ring (19), wherein the guide (28) has a groove (29) which opens in the radial direction of the operating element (13), and at least one engaging element (30), wherein the engaging element (30) is embodied to be resilient in the radial direction of the sliding ring (19) and of the front part (17) and the engaging element (30) is arranged in, and prestressed in the state coupled to, the groove (29), in particular arranged radially prestressed therein.

2. Operating device (10) according to claim 1, **characterised in that** the groove (29) on the front part (17) is embodied on a radially inner shell side (27) of the front part (17).

3. Operating device (10) according to one of the preceding claims, **characterised in that** the sliding ring (19) has a slide plate (19a), which, in the axial direction of the operating element (13), is arranged behind the front part (17), and has a holding web (19b), which extends in an axial direction so as to overlap with the front part (17), wherein at least the engaging element (30) which extends radially is embodied on the holding web (19b) and extends in the radial direction into the groove (29).

4. Operating device (10) according to one of the preceding claims, **characterised in that** the sliding ring (19) is arranged with a fixed position on a control panel (9).

5. Operating device (10) according to one of the preceding claims, **characterised in that** the operating element (13) is embodied as a rotary selector.

6. Operating device (1) according to one of the preceding claims, **characterised in that** the front part (17) has a top side (18) which faces away from the sliding ring (19) and which is inclined inward compared to a plane in which the front part (17) extends.

7. Operating device (1) according to one of the preceding claims, **characterised in that** the operating element (13) has magnets, wherein an assigned operating setting of the household appliance (1) can be acquired when the magnets interact with stationary metal elements, in particular a ring-shaped metal peen (23), as a function of a relative movement of the operating element (13), in particular of the ring-shaped front part (17), in relation to the metal elements.

8. Operating device (1) according to claim 7, **characterised in that** the magnets are attached to, in particular embedded in, the rear of the front part (17).

9. Operating device (1) according to claim 7 or 8, **characterised in that** the stationary metal elements are a ring-shaped metal peen (23), the diameter of which essentially corresponds to the diameter of the sliding ring (19) and/or of the ring-shaped front part (17).

10. Operating device (1) according to one of the preceding claims, **characterised in that** the operating element (13) is embedded in a plate-shaped cover (15) which is arranged in front of the display field (11) and is permeable in particular to the light of the display field (11).

11. Operating device (1) according to claim 10, **characterised in that** the ring-shaped front part (17), in particular at least its outer edge, projects in an elevated manner beyond an exterior (21) of the cover (15), in particular projects by less than 1.5 mm, in particular less than 1 mm.

12. Operating device (1) according to one of the preceding claims, **characterised in that** the engaging element (30) is embodied integrally on the sliding ring (19).

13. Household appliance (1) with an operating device (10) according to one of the preceding claims.

## Revendications

1. Dispositif de commande (10) pour un appareil ménager (1), comprenant un champ d'affichage (11) électronique et un élément de commande (13) lequel est déplaçable par rapport au champ d'affichage (11) pour le réglage de conditions de fonctionnement de l'appareil ménager (1), l'élément de commande (13) étant réalisé en plusieurs parties et présentant une bague coulissante (19) et une partie avant (17) annulaire adjacente à cette dernière, l'élément de commande (13) étant réalisé comme bague, **caractérisé en ce que** la partie avant (17) et la bague coulissante (19) sont couplées à un guidage (28) et **en ce qu'**au moyen du guidage (28), la partie avant (17) est rotative en étant guidée par rapport à la bague coulissante (19), le guidage (28) présentant une rainure (29) ouverte en direction radiale de l'élément de commande (13) et au moins un élément de prise (30), l'élément de prise (30) étant réalisé de manière élastique en direction radiale de la bague coulissante (19) et de la partie avant (17), et l'élément de prise (30), à l'état couplé avec la rainure (29), étant disposé dedans en étant précontraint, notamment étant disposé dedans en étant radialement précontraint.

2. Dispositif de commande (10) selon la revendication 1, **caractérisé en ce que** la rainure (29) sur la partie avant (17) est réalisée sur un côté d'enveloppe (27) radialement intérieur de la partie avant (17).

3. Dispositif de commande (10) selon l'une quelconque des revendications précédentes, **caractérisé en ce que** la bague coulissante (19) présente une plaque coulissante (19a) qui, en direction axiale de l'élément de commande (13), est disposée derrière la partie avant (17) et présente une nervure de maintien (19b) qui s'étend en chevauchant la partie avant (17) en direction axiale, au moins l'élément de prise (30) s'étendant radialement étant réalisé sur la nervure de maintien (19b) et s'étendant dans la rainure (29) en direction radiale.

4. Dispositif de commande (10) selon l'une quelconque des revendications précédentes, **caractérisé en ce que** la bague coulissante (19) est disposée de manière stationnaire sur un bandeau de commande (9).

5. Dispositif de commande (10) selon l'une quelconque des revendications précédentes, **caractérisé en ce que** l'élément de commande (13) est réalisé comme sélecteur rotatif.

6. Dispositif de commande (1) selon l'une quelconque des revendications précédentes, **caractérisé en ce que** la partie avant (17) présente un côté supérieur (18) détourné de la bague coulissante (19), lequel, par rapport à un plan dans lequel s'étend la partie avant (17), est incliné vers l'intérieur.

7. Dispositif de commande (1) selon l'une quelconque des revendications précédentes, **caractérisé en ce que** l'élément de commande (13) présente des aimants, sachant qu'en interaction des aimants avec des éléments métalliques stationnaires, notamment avec une araignée métallique (23) annulaire, un réglage de fonctionnement, associé aux éléments métalliques, de l'appareil ménager (1) peut être détecté en fonction d'un mouvement relatif de l'élément de commande (13), notamment de la partie avant (17) annulaire.

8. Dispositif de commande (1) selon la revendication 7, **caractérisé en ce que** les aimants sont placés sur le côté arrière de la partie avant (17), notamment incorporés dedans.

9. Dispositif de commande (1) selon la revendication 7 ou 8, **caractérisé en ce que** les éléments métalliques stationnaires sont une araignée métallique (23) annulaire dont le diamètre correspond essentiellement au diamètre de la bague coulissante (19) et/ou de la partie avant (17) annulaire.

10. Dispositif de commande (1) selon l'une quelconque des revendications précédentes, **caractérisé en ce que** l'élément de commande (13) est incorporé dans un recouvrement (15) en forme de plaque, disposé devant le champ d'affichage (11), notamment perméable à la lumière du champ d'affichage (11).

11. Dispositif de commande (1) selon la revendication 10, **caractérisé en ce que** la partie avant (17) annulaire, notamment au moins son bord extérieur, dépasse de manière convexe d'un côté extérieur (21) du recouvrement (15), notamment dépasse de moins de 1,5 mm, notamment de moins de 1 mm.

12. Dispositif de commande (1) selon l'une quelconque des revendications précédentes, **caractérisé en ce que** l'élément de prise (30) est réalisé intégralement sur la bague coulissante (19).

13. Appareil ménager (1) comprenant un dispositif de commande (10) selon l'une quelconque des revendications précédentes.
